# EUROPÄISCHE PATENTSCHRIFT

(11) **EP 2 129 854 B1**
(45) Veröffentlichungstag und Bekanntmachung des Hinweises auf die Patenterteilung: **24.12.2014**
(21) Anmeldenummer: 08734677.1
(22) Anmeldetag: 19.03.2008
(51) Int. Cl.: E05F 15/14, E05D 15/06

(54) **SCHIEBETÜRSYSTEM**
SLIDING DOOR SYSTEM
SYSTÈME DE PORTE COULISSANTE

(30) Priorität: 05.04.2007 DE 102007016815
(43) Veröffentlichungstag der Anmeldung: 09.12.2009
(73) Patentinhaber: Wolf, Gernot, 6850 Dornbirn (AT)
(72) Erfinder: Wolf, Gernot, 6850 Dornbirn (AT)
(74) Vertreter: Hasler, Erich
(86) Internationale Anmeldenummer: PCT/EP2008/002211
(87) Internationale Veröffentlichungsnummer: WO 2008/122348

(56) Entgegenhaltungen:
- EP-A- 1 477 631
- EP-A- 1 743 824
- DE-U1- 20 102 740
- US-A- 5 395 165

## Beschreibung

Die Erfindung betrifft ein Schiebetürsystem auf mindestens einer Seite einer Durchtrittsöffnung eines Bauwerks, beinhaltend mindestens einen ggfs. einfach oder mehrfach teleskopierbaren Schiebetürflügel, sowie optional mindestens einen Schiebetürantrieb, nach dem Oberbegriff des Patentanspruches 1.

Derartige Schiebetürsysteme sind zahlreich aus dem Stand der Technik bekannt.

So offenbart die DE 19819558 A1 bereits schon einen seitlichen Antrieb für eine Schiebetüre, sowie C-/U-förmige Führungsschienen oberhalb des gesamten Türbereichs, auch oberhalb der Durchtrittsöffnung.

Die DE 4430941 A1 offenbart eine Magnetschwebeführung einer Schiebetüre, die relativ kostspielig ist.

DE 2306206 A offenbart einen in der Türöffnung "freitragenden" Schwenkflügel, jedoch keinen Schiebetürflügel.

Die DE 1954791 U offenbart ein in der Toröffnung "freitragendes" Schiebegittertor nach dem Oberbegriff des Patentanspruchs 1 bzw. 7, ebenso wie die DE 10321547 A1 und die hierzu parallele und identische EP 1477631 A2.

Die beiden letzt genannten Druckschriften offenbaren eine automatische Schiebetüre mit wenigstens einem mittels eines Antriebes horizontal verschiebbaren Türflügel, wobei der Antrieb bezüglich der durch den geschlossenen Türflügel definierten Durchgangsöffnung seitlich angeordnet ist und wobei der Türflügel in seiner Schließstellung "frei schwebend" in die Durchgangsöffnung ragt. Der Türflügel kann in einer vorteilhaften Ausführungsform am oberen Sturz bzw. an der Decke durch eine U-förmige Führung seitlich in der Tiefenrichtung (Durchgangsrichtung) gestützt und geführt werden. Was hier genau unter einem "frei schwebenden" Türflügel innerhalb der Durchgangsöffnung verstanden wird, ist nicht näher ausgeführt. Eine Abstützung am Boden und/oder eine Aufhängung am Sturz oder der Decke des Türflügels innerhalb der Durchgangsöffnung ist jedoch nicht vorgesehen.

Nachteil bei allen zuvor erwähnten Ausführungsformen des Standes der Technik ist, dass diese entweder ein hohes Maß an Montagearbeiten am Einbauort der Türe mit sich bringen, oder aber wie bei einer speziellen Ausführungsform der DE 10321547 A1 bzw. EP 1477631 A2 ohne obere seitliche U-förmigen Führung, eine relativ geringe Stabilität während des Schließvorganges und im Schließzustand des Türflügels aufweist, bzw. das auf Grund des seitlich zum Führungssystem montierten Türflügels entstehende Kippmoment nicht ohne Gegenlager aufnehmen können. Auch werden Gewichtskraft, Antriebs- und Kippmomente von nur einer Führung aufgenommen.

Die EP-A-1 743 824 offenbart eine Schiebetürenkonstruktion für Bahnsteige umfassend zwei seitliche stationäre Fixteile sowie zwei Schiebetüren, welche synchron und gegenläufig schiessen. Die Schiebetüren besitzen einen umlaufenden Rahmen und sind frei tragend ausgebildet, das heisst zwischen dem Boden und der Unterkante der Tür verbleibt ein kleiner Spalt von bis zu 30 mm. Für die Türe sind bahnseitig zwei Aufhängungen vorgesehen, nämlich eine obere Aufhängung im Bereich der Oberkante der Schiebetüren und eine untere Aufhängung im untersten Bereich der Schiebetüren. Die untere Aufhängung verfügt über ein stationäres Führungselement, welches am Fixteil angeordnet ist. An der jeweiligen Türe ist eine als U-Profil ausgebildete Führungsschiene befestigt, welche zusammen mit dem Führungselement ein Rollen-oder Kugellager bildet. Dabei ragt die Führungsschiene nach hinten über die eigentliche Breite der Türe hinaus.

Für den Antrieb der Türen ist ein Elektromotor vorgesehen, welcher über ein Schneckengetriebe, welches eine Zahnriemenantriebsrolle antreibt. In Eingriff mit der Zahnriemenantriebsrolle ist ein Zahnriemen, welcher über zwei symmetrisch oberhalb der Zahnriemenumlenkrollen angeordnete Umlenkrollen umgelenkt wird. Die Enden des Zahnriemens sind an der Führungsschiene befestigt.

Die obere Aufhängung verfügt über ein oberes Türprofil, welches Teil des umlaufenden Türrahmens ist. An diesem oberen Türprofil ist eine Führungsprofilschiene befestigt, welche mindestens über die Breite der Schiebetür verfügt. Als Fixelement ist im oberen Bereich des Fixelements ein Führungsprofil 15 befestigt. Es greift nun aber nicht direkt die Führungsprofilschiene in das Führungsprofil, sondern die obere Führung ist als Teleskop-Führung ausgebildet, bei welchem ein Teleskopprofil beweglich zwischen diesen beiden Elementen angeordnet ist. Das Teleskopprofil ist verschieblich sowohl bezüglich der Führungsprofilschiene als auch bezüglich des Führungsprofils. Die Verwendung des Teleskopprofils erlaubt eine besonders grosse Weite der Führung.

Gemäss einer anderen Ausführungsform ist die obere Führung auf etwa halber Höhe der Schiebetüren angeordnet. Sie stabilisiert die Schiebetüren nur in horizontaler Richtung. Das Tragen in vertikaler Richtung wird vollständig von der unteren Führung übernommen.

Die DE-U-201 02 740 offenbart eine Schiebetür zum Abschliessen einer Wandöffnung zwischen Räumen im Innenausbau umfassend zwei in Längsrichtung versetzt zueinander, oben und unten angeordneten Tragschienen, welche jeweils ein Laufwerk, z.B. Rollen oder ein Laufwagen, führen. Dabei ist eine Tragschiene oben im Rahmensturz und die andere Tragschiene neben dem Rahmen in Öffnungsrichtung wegführend oberhalb einer Scheuerleiste platziert. Die Rollen oder der Laufwagen sind auf der wandseitigen Fläche des Türblattes an justierbaren Kragplatten befestigt. Zur Stabilisierung des Türlaufes ist auf dem Fussboden eine verdeckte spielfreie Bodenführung vorgesehen. Charakteristisch für das Schiebetürsystem der D2 ist, dass das Türblatt bei geschlossener Wandöffnung vollständig von der oberen Tragschiene und bei geöffneter Wandöffnung von der unteren Tragschiene getragen ist.

Das US-Patent Nr. 5,395,165 offenbart eine Möbeltüre für ein Fernsehmöbel, welche zum Öffnen zuerst verschwenkt und dann entlang zweier paralleler Führungsschienen zurückgestossen wird, sodass diese benachbart zur Wand zu liegen kommt.

Aufgabe der vorliegenden Erfindung ist es daher, ein Schiebetürsystem nach dem eingangs genannten Stand der Technik derart weiter zu bilden, dass geringere Kosten hinsichtlich der Montagearbeiten am Einbauort des Schiebetürsystems entstehen, und dass zusätzlich der Türflügel eine wesentlich höhere Stabilität während des Schließvorganges und im Schließzustand besitzt und damit das Schiebetürsystem eine höhere Lebensdauer aufweist.

Die Lösung dieser Aufgaben werden durch die Merkmale des unabhängigen Patentanspruches 1 gelöst.

Wesentlich nach Patentanspruch 1 ist, dass ein Schenkel des C-/U-/V-/L-förmigen Führungsprofils der anderen Linearführung die Gewichtskraft des Schiebetürflügels mitträgt und sich somit die Gewichtskraft, Antriebs- und Kippmomente auf zwei Führungen aufteilen. Ausserdem weist das Schiebetürsystem eine Kompakteinheit aus beinhaltend einen Rahmen aus miteinander bevorzugt lösbar verbundenen Profilstangen, an welchem Rahmen die Linearführungen angeordnet sind. Das Führungsprofil ist über eine hochbelastbare Kugelumlauflagerung, Rollen- oder Gleitlagerung auf einer Führungsstange (9a, 9b) gelagert, welche Bauteile zusammen eine der beiden zueinander parallel beabstandeten Linearführungen definieren, wobei die beiden C-/U-/V-/L-förmigen Führungsprofile gleich ausgerichtet sind.

Vorteilhaft sind die beiden Linearführungen identisch und entweder als Schienen-Rollen-System, Schienen-Gleitsystem oder als Kugelumflauf-Schienen-System ausgebildet.

Wesentlich nach Patentanspruch 7 ist, dass das C-/U-N-/L-förmige Führungsprofil über eine hochbelastbare Kugelumlauflagerung bzw. Rollen- oder Gleitlagerung auf einer Führungsstange gelagert ist.

Vorteil dieser Doppel-Linearführung mit C-/U-/V-/L-förmigem Führungsprofil für den Schiebeflügel ist, dass nun das gesamte Schiebetürsystem wesentlich stabiler insbesondere gegen Belastungen in Tiefenrichtung (Durchtrittsrichtung) ausgeführt ist und damit eine höhere Lebensdauer des Schiebetürsystem erzielt werden kann, sowie eine Verletzungsgefahr von durch die Schiebetüre durchtretenden Personen zuverlässig ausgeschlossen werden kann. Weiterer wesentlicher Vorteil ist, dass durch diese Doppel-Linearführung des Schiebeflügels für jede Seite der Türe eine modulartige Kompakteinheit am Herstellort komplett (oder zumindest ohne Türflügel) montiert und justiert werden kann und hierdurch die Montagekosten wesentlich gesenkt werden können. Die benötigen Probeläufe können daher bereits im Herstellerwerk nahezu vollständig stattfinden und alle wichtigen Parameter bereits vor Auslieferung durch Fachpersonal eingestellt werden. Die Montage am Einbauort kann dann durch Hilfspersonal erfolgen, welche keine genauere Kenntnis über die Funktion des erfindungsgemäßen Schiebetürsystems benötigen müssen.

Wichtig beim erfindungsgemäßen Schiebetürsystem ist, dass der Türflügel sich innerhalb der Durchtrittsöffnung weder am Boden, noch an der Decke bzw. am Türsturz abstützt, wenn er in die Durchtrittsöffnung gefahren wird oder sich in Schließstellung befindet. Eine Abstützung und/oder Abdichtung in Schließstellung am gegenüberliegenden bauseitigen Vertikalträger ggfs. über eine Türzarge ist jedoch in anderen Ausführungen möglich, ebenso wie eine Abstützung und/oder Abdichtung an einem gegenüberliegenden korrespondierenden Türflügel, falls vorhanden.

Der Schiebeflügel ist hierbei auf einem Querträger angeordnet, welcher Querträger über Linearführungen verschiebbar gleitet, ggfs. angetrieben über einen Zahnriemen, der von einem Motor (optional mit Getriebe) betrieben wird. Der optionale Motor mit optionalem Vorgelege, sowie zugehöriger Energie- und Steuereinheit, als auch der Querträger für den Schiebeflügel sind auf einer Kompakteinheit angeordnet, so dass nur der Türflügel selbst sich zumindest in der Schließstellung außerhalb der Kompakteinheit befindet. Diese Kompakteinheit beinhaltet einen Rahmen aus miteinander bevorzugt lösbar verbundenen Profilstangen, z.B. im Querschnitt mit einem X-förmigen Profil, so dass dieser Rahmen einfach, schnell und kostengünstig aufgebaut werden kann und mit den oben beschriebenen Komponenten zur Kompakteinheit einfach, schnell und kostengünstig bestückt werden kann. Die Profilstangen sind hierbei bevorzugt aus einem Leichtmetall, insbesondere Aluminium und dessen Legierungen gefertigt. Eine Kompakteinheit aus gekantetem Stahl bzw. Alublech ist ebenso angedacht.

Der Motor kann pneumatisch oder elektrisch ausgeführt sein, in Asynchron-Gleichstrom- oder Linearmotorentechnologie. Alternativ kann der Motor für den Türflügel auch entfallen und der Türflügel auch manuell betrieben werden. Ist ein Motor vorhanden und fällt dieser aus, z.B. auf Grund von Stromausfall, so kann der Türflügel durch geringe Handkraft geöffnet oder geschlossen werden, was zu einer verbesserten Sicherheit im Notfall führt. Weitere Notöffnungssysteme wie z.B. Gummizug, Seilnotöffnung oder Batteriemodul können ebenso eingesetzt werden und sind Stand der Technik.

Der Türflügel kann im Öffnungszustand auf einer Seite (z.B. nach oben hin) über die Kontur der Kompakteinheit hinaus stehen, kann aber auch auf zwei, drei oder allen vier Seiten über die Außenmaße der Kompakteinheit hinausstehen. Somit kann die Kompakteinheit mit relativ geringen Außenmaßen hergestellt werden und benötigt nur geringen Bauraum auf oder innerhalb einer bauseitigen Wand, Boden oder Decke. Damit sind die bauseitigen Kosten für die Aufputzmontage oder den Einbau der Kompakteinheit auch geringer, als beim Stand der Technik. Auch kann damit nur eine einzige Kompakteinheit für verschiedene Türhöhen eingesetzt werden, was geringere Herstell- und Lager- sowie Reparaturkosten mit sich bringt. Die Kompakteinheit kann auf Grund ihrer geringen Außenmaße beliebig an einem Bauwerk angeordnet werden, entweder an/in einer Vertikalwand, an/in einer Decke oder einem Türsturz oder an/in einem Horizontalboden, so dass damit die Bewegungsrichtung des Türflügels entweder horizontal oder vertikal und daher beliebig sein kann.

In einer bevorzugten Ausführungsform der vorliegenden Erfindung sind die beiden Linearführungen im Bereich von zwei gegenüberliegenden Außenkanten des Rahmens der Kompakteinheit angeordnet. In einer anderen Ausführung können die beiden Linearführungen aber auch näher beieinander liegen und sind daher etwas von den Außenkanten entfernt auf dem Rahmen der Kompakteinheit angeordnet. Im Extremfall könnten die beiden Linearführungen nur einen sehr geringen Abstand voneinander haben oder sogar direkt aneinander angrenzen, wobei nur wichtig ist, dass Verkippkräfte in Tiefenrichtung (Durchtrittsrichtung), aber auch in Breitenrichtung (Schieberichtung) aufgefangen werden können.

Die beiden Linearführungen sind vorteilhaft identisch ausgebildet und entweder als Schienen-Rollen-System, Schienen-Gleit-System oder aber als Kugelumlauf-Schienen-System vorgesehen, wobei die Kugelumlaufführung eine hohe Traglast aufnehmen kann und auch eine hohe Anzahl von Öffnungs-/Schließzyklen absolvieren kann, so dass die Lebensdauer erhöht ist.

Die Führungschienen der Kugelumlaufvariante sind bevorzugt C- oder U-förmig, wobei die Öffnung des "C" bzw. des "U" vom Türflügel selbst weg zeigt, so dass der Querträger für den Türflügel auf dem rückwärtigen Basisschenkel des "C" bzw. des "U" aufliegt und dort befestigt ist. Wichtig ist auch, dass die beiden Seitenschenkel der C- oder U-förmigen Führungsschiene die Festrollen bzw. Kugeln der Kugelumlauflagerung mindestens teilweise umgreifen, so dass damit eine Abzugssicherheit quer zur Schieberichtung der Schiebetüre geschaffen wird. In anderen Ausführungsformen der vorliegenden Erfindung sind die Führungsschienen V- oder L-förmig ausgebildet, so dass keine Einschränkung auf eine C- oder U-förmige Führungsschiene vorhanden ist.

Der Türflügel kann in einer anderen Ausführung der vorliegenden Erfindung auch als zwei- oder mehrteiliger, teleskopierbarer Türflügel ausgebildet sein, sowie das Schienensystem als Teil-, Voll- oder gar als Überauszug ausgestaltet sein.

Der Aufbau kann auf an sich bekannte Art und Weise mit und ohne im Schiebebereich angebrachten Dichtprofilen vorgesehen sein, in automatischer Ausführung bzw. in Dichtprofilen eingesetzte Bürsten- bzw. Gummidichtungen, wobei diese Dichtprofile auch zur Aufnahme von Oberlichtverglasungen bzw. Wandintegrationen und -anschlüssen vorbereitet sein können, wie aus dem Stand der Technik bekannt.

Der Türflügel selbst kann aus einem Einfachglas bestehen, oder aber aus einem mehrfachen Isolierglas mit oder ohne Rahmenprofile incl. optionaler Dichtprofile, die sichtbar oder unsichtbar integriert sein können. Auch kann der Türflügel aus Stahl und/oder Holz gefertigt sein und auch als Brandschutztürflügel für den Einsatz als Raum- und/oder Brandabschnittstüre bzw. -schleuse.

Im Bereich der Türleibung können herkömmliche Sensoren für die Steuerung der Türe an der Kompakteinheit vorgesehen sein, die beim Hersteller vormoniert werden können.

Im Folgenden wird die Erfindung anhand von lediglich einen Ausführungsweg darstellende Zeichnungen näher erläutert. Hierbei gehen aus den Zeichnungen und ihrer Beschreibung weitere erfindungswesentliche Merkmale und Vorteile der Erfindung hervor.

Es zeigen:
Figur 1: Eine Vorderansicht des erfindungsgemäßen Schiebetürsystems mit dem Schiebeflügel in Öffnungsstellung;
Figur 2: Eine Vorderansicht des erfindungsgemäßen Schiebetürsystems mit dem Schiebeflügel in Schließstellung;
Figur 3: Eine Seitenansicht des erfindungsgemäßen Schiebetürsystems in Schieberichtung des Schiebeflügels;
Figur 4: Draufsicht auf Figur 1;
Figur 5: Draufsicht auf Figur 2.

Figuren 1 und 2 zeigen das erfindungsgemäße Schiebetürsystem in Öffnungsstellung (Fig. 1) und in Schließstellung der Schiebetüre (Fig.2).

Das Schiebetürsystem beinhaltet eine Kompakteinheit 1, sowie einem Schiebeflügel 2. Die Kompakteinheit 1 ist aus einem Rahmen 3 gebildet, bestehend aus rechteckförmig angeordneten vier Profilstäben 4a-4d, die eckseitig bzw. stirnseitig miteinander lösbar verbunden sind, wobei aus Versteifungsgründen bzw. zur Aufnahme der Motoreinheit mittig zusätzlich ein längerer Profilstab 4e eingebracht ist, parallel zu den längeren Profilstäben 4a, 4b und lotrecht und mittig auf den kürzeren Profilstäben 4c und 4d. Die kürzeren Profilstäbe 4c, 4d sind hier als in der Tiefenrichtung (Durchtrittsrichtung) 14 aufeinander liegendes Doppel-X-Profil ausgeführt, wohingegen die längeren Profilstäbe 4a, 4b, 4e eine einfache X-Form aufweisen.

An den Profilstäben 4 sind nun die weiteren Komponenten der Kompakteinheit 1 angebracht, nämlich ein Motor 5 mit Energie- und Steuer-Regeleinheit, sowie ein von diesem Motor 5 angetriebener Zahnriemen 7, der über Umlenk- 6a, 6b und Spannrollen 6c läuft.

Auf den kürzeren Profilstäben 4a und 4b sind je eine Linearführung 8 vorgesehen, die aus je einer Führungsstange 9 und je einem C- oder U-förmigen Führungsprofil 10 besteht, wobei die beiden Führungsstangen 9a, 9b, sowie die beiden damit korrespondierenden beiden Führungsprofile 10a,10b sich natürlich in Schieberichtung 11 der Schiebetüre 2 erstrecken.

Auf den beiden Führungsprofilen 10a und 10b ist quer dazu und parallel zur Schieberichtung 11 der Schiebetüre 2 ein Querträger 12 angeordnet, an welchem sich ein feststehender Mitnehmer 13 befindet, der in Eingriff mit dem Zahnriemen 7 bringbar ist oder ständig steht. Durch den Mitnehmer 13 kann der Querträger 12 mittels des Motors 5 und des Zahnriemens 7 in Schieberichtung 11 verschoben werden, also in Schließrichtung 11a, sowie in Öffnungsrichtung 11 b. Da je eine der beiden Umlenkrollen 6 a und 6b etwa in gleichem Abstand zum Führungsprofil 10a auf den längeren Profilstäben 4a, 4b positioniert sind, verläuft der dazwischen befindliche Abschnitt 7a des Zahnriemens 7 etwa parallel zur Schieberichtung 11 und somit wird eine effektive Krafteinleitung vom Motor 5 über den Zahnriemen 7 auf den Querträger 12 gewährleistet und damit auf den darauf befindlichen Schiebeflügel 2.

In Figur 3 ist erkennbar, dass die beiden C-/U-förmigen Führungsprofile 10a, 10b jeweils einen Basisschenkel 16 aufweisen, auf dem lotrecht endseitig je ein Seitenschenkel 17, 18 angeordnet ist. In dieser Ausführung sind die C-/U-förmigen Führungsprofile 10a, 10b stehend angeordnet, so dass der Basisschenkel 16a, 16b quer zur Schieberichtung 11 und die Seitenschenkel 17a, 17b, 18a, 18b in Schieberichtung 11 verlaufen und damit tragen die gesamte Gewichtskraft des Türflügels 2 die beiden unteren Seitenschenkel 18a und 18b der beiden C-/Uförmigen Führungsprofile 10a, 10b zusammen und teilen sich diese im Idealfall etwa hälftig auf. Eine liegende Ausführung der Führungsprofile 10a, 10b kann zur Optimierung der Baugröße der Kompakteinheit 1 ebenso zum Einsatz kommen.

Wichtig für die vorliegende Erfindung ist, dass ein Doppelführungssystem 8 des Türflügels 2 vorhanden ist, mit zwei parallelen, voneinander beabstandeten Linearführungen 8a, 8b, die jeweils ein C- oder U-förmiges Führungsprofil 10a, 10b aufweisen, deren Schenkel zusammen die gesamte Last des Türflügels aufnehmen. Quer zur Schieberichtung des Türflügels 2 auf den Führungsprofilen 10a, 10b ist ein per Hand oder Motor 5 mit Zahnriemen 7 betreibbarer Querträger 12 befestigt, auf dem der Türflügel 2 aufgenommen ist. Insbesondere sind zwischen diesem Führungsprofil 10a, 10b und je einer Führungsstange 9a, 9b eine Kugelumlauflagerung, Rollen- oder Gleitlagerung (nicht dargestellt) vorhanden, die eine hohe Belastbarkeit und damit eine lange Lebensdauer aufweist.

### Zeichnungslegende

- 1.: Kompakteinheit
- 2.: Schiebetürflügel
- 3.: Rahmen
- 4.: Profilstäbe; 4a, 4b, 4e lange Profilstäbe; 4c, 4d kurze Profilstäbe
- 5.: Antriebsmotor
- 6.: Rollen für 7; 6a, 6b Umlenkroilen; 6c Spannrolle
- 7.: Zahnriemen; 7a in Schieberichtung paralleler Teil von 7
- 8.: Linearführung; 8a, 8b
- 9.: Führungsstange; 9a, 9b
- 10.: C- oder U-förmiges Führungsprofil; 10a, 10b
- 11.: Schieberichtung; 11a Schließrichtung, 11b Öffnungsrichtung
- 12.: Querträger
- 13.: Mitnehmer von 12
- 14.: Schiebeflügel
- 15.: Tiefenrichtung (Durchtrittsrichtung)
- 16.: Basisschenkel von 10
- 17.: Seitenschenkel von 10
- 18.: Seitenschenkel von 10

## Patentansprüche

1. Schiebetürsystem zur Anordnung auf mindestens einer Seite einer Durchtrittsöffnung eines Bauwerks, beinhaltend mindestens einen Schiebetürflügel (2) der in zwei zueinander parallel beabstandeten, Linearführungen (8a, 8b) mit C-/U-/V-/L-förmigem Führungsprofil (10a, 10b) in Schieberichtungen (11) linear verschiebbar geführt ist, wobei ein Schenkel (16b-18b) des C-/U-/V-/L-förmigen Führungsprofils (10b) einer der beiden Linearführungen (8b) die Gewichtskraft des Schiebetürflügels (2) trägt, ein Schenkel (16a-18a) des Führungsprofils (10a) der anderen Linearführung (8a) die Gewichtskraft des Schiebetürflügels (2) mitträgt,
**dadurch gekennzeichnet,**
**dass** das Führungsprofil (10a, 10b) über eine hochbelastbare Kugelumlauflagerung, Rollen- oder Gleitlagerung auf einer Führungsstange (9a, 9b) gelagert ist, welche Bauteile zusammen eine der beiden zueinander parallel beabstandeten Linearführungen (8a, 8b) definieren,
wobei die beiden C-/U-/V-/L-förmigen Führungsprofile gleich ausgerichtet sind, und dass das-Schiebetürsystem eine Kompakteinheit umfasst beinhaltend einen Rahmen (3) aus miteinander bevorzugt lösbar verbundenen Profilstangen, an welchem Rahmen (3) die Linearführungen (8a,8b) angeordnet sind,

2. Schiebetürsystem nach Anspruch 1, **dadurch gekennzeichnet, dass** die beiden Linearführungen vorteilhaft identisch und entweder als Schienen-Rollen-System, Schienen-Gleitsystem oder als Kugelumflauf-Schienen-System ausgebildet sind.

3. Schiebetürsystem nach Anspruch 1 oder 2, **dadurch gekennzeichnet, dass** der Schiebetürflügel auf einem Querträger angeordnet ist, welcher Querträger über die Linearführungen (8a, 8b) verschiebbar geführt ist.

4. Schiebetürsystem nach einem der Ansprüche 1 bis 3, **dadurch gekennzeichnet, dass** im Wesentlichen die vollständige Gewichtskraft des Schiebetürflügels (2) von den zwei Schenkeln der beiden C-/U-/V-/L-förmigen Führungsprofile (10a, 10b) der beiden zueinander parallel beabstandeten Linearführungen (8a, 8b) aufgenommen wird und somit der Schiebetürflügel (2) während der Schiebebewegung (11) und in Schliessstellung ohne sein Gewicht oder ein Kippmoment aufnehmende Abstützung zum Bauwerk oder zur Türzarge oder einem in Schliessstellung kontaktierenden gegenüberliegenden Schiebetürflügel (2) in die Durchtrittsöffnung des Bauwerks frei schwebend bzw. frei tragend ragt.

5. Schiebetürsystem nach einem der Ansprüche 1 bis 4, **dadurch gekennzeichnet, dass** einer der beiden freien Seitenschenkel (17a, 18a, 17b, 18b) jedes der beiden C-/U-förmigen Führungsprofile (10a, 10b) die Gewichtskraft des Schiebetürflügels (2) aufnehmen.

6. Schiebetürsystem nach einem der Ansprüche 1 bis 5, **dadurch gekennzeichnet, dass** die Basisschenkel (16a, 16b) jedes der beiden C-/U-förmigen Führungsprofile (10a, 10b) die Gewichtskraft des Schiebetürflügels (2) aufnehmen.

7. Schiebetürsystem nach einem der Ansprüche 1 bis 6, **dadurch gekennzeichnet, dass** das Schiebetürsystem derart in/an das Bauwerk einangebaut wird, dass die Schieberichtung (11) des Schiebetürflügels (2) etwa horizontal zum Bauwerk verläuft.

8. Schiebetürsystem nach einem der Ansprüche 1 bis 7,
**dadurch gekennzeichnet,**
**dass** an den Profilstäben (4) ein Motor (5) mit Energie- und Steuer-Regeleinheit, sowie ein von diesem Motor (5) angetriebener Zahnriemen (7), der über Umlenk- (6a,6b) und Spannrollen (6c) läuft.

9. Schiebetürsystem nach einem der Ansprüche 1 bis 8, **dadurch gekennzeichnet, dass** der Schiebetürflügel (2) über einen Querträger (12) mit den beiden Führungsprofilen (10a, 10b) der Linearführungen (8a, 8b) verbunden ist.

10. Schiebetürsystem nach einem der Ansprüche 3 bis 9, **dadurch gekennzeichnet, dass** dass der Querträger (12) und der darauf angeordnete Schiebeflügel (2) auf einer Kompakteinheit angeordnet sind, sodass nur der Türflügel selbst sich zumindest in der Schliessstellung ausserhalb der Kompakteinheit befindet.

11. Schiebetürsystem nach Anspruch 10, **dadurch gekennzeichnet, dass** der Türflügel auf zwei, drei oder allen vier Seiten über die Aussenmasse der Kompakteinheit hinaus steht.

12. Schiebetürsystem nach einem der Ansprüche 1 bis 11, **dadurch gekennzeichnet, dass** der Schiebetürflügel (2) manuell und/oder über einen Schiebetürantrieb (5) antreibbar ist.

13. Schiebetürsystem nach Anspruch 12, **dadurch gekennzeichnet, dass** der Querträger (12) einen Mitnelamerstift (13) beinhaltet, der mit einem Zahnriemen (7) kraftübertragend gekoppelt ist, wobei der Zahnriemen (7) über den Schiebetürantrieb (5) und ggfs. einem zwischengeschalteten Getriebe antreibbar ist.

14. Schiebetürsystem nach einem der Ansprüche 1 bis 13, **dadurch gekennzeichnet, dass** die beiden zueinander parallel beabstandeten Linearführungen (8a, 8b), sowie der Querträger (12), als auch der Schiebetürantrieb (5) und dessen Energieversorgung und Steuerungs-/Regelungselektronik auf einem rechteckigen oder quadratischen Rahmen (3) aus Profilen (4) oder Blechkantteilen aufgenommen sind, welche Bauteile zusammen eine Kompakteinheit (1) definieren.

15. Schiebetürsystem nach einem der Ansprüche 1 bis 14, **dadurch gekennzeichnet, dass** die Profile (4) des Rahmens (3) der Kompakteinheit (1) aus einfachen oder doppelten oder mehrfach übereinander liegenden X-förmigen Aluminiumprofilstangen bzw. aus Blechkantteilen aus Alu oder Stahl bestehen.

16. Schiebetürsystem nach einem der Ansprüche 1 bis 15, **dadurch gekennzeichnet, dass** der Schiebetürflügel (2) aus mindestens zwei teleskopierbaren Schiebetürflügel-Teilen besteht.

## Claims

1. Sliding door system for placing on at least one side of an opening of a construction containing at least one sliding door (2) which is guided linearly displaceable in sliding directions (11) in two linear guides spaced parallel to each other (8a, 8b) with a C-shaped, U-shaped, V-shaped, L-shaped guiding profile (10a, 10b), whereby a leg (16b, 18b) of the C-shaped, U-shaped, V-shaped, L-shaped guiding profile (10b) of one of the two linear guides (8b) bears the weight force of the sliding door (2), a leg (16a-18a) of the guiding profile (10a) of the other linear guide (8a) simultaneously bears the weight force of the sliding door (2),
**characterized in that** the guiding profile (10a, 10b) is positioned over recirculating ball bearings, roller or sliding bearings on a guiding rod (9a, 9b), which components define together one of the two linear guides spaced parallel to each other (8a, 8b), whereby both C-shaped, U-shaped, V-shaped, L-shaped guiding profiles are orientated in the same way and that the sliding door system comprises a compact unit containing a frame (3) made of profile rods preferably releasably connected with each other.

2. Sliding door system according to claim 1, **characterized in that** the two linear guides are advantageously identical and are configured either as rail and roller system, rail sliding system or as recirculating ball bearings rail system.

3. Sliding door system according to claim 1 or 2, **characterized in that** the sliding door leaf is placed on a transverse support, which transverse support is guided displaceable over the linear guides (8a, 8b).

4. Sliding door system according to one of the claims 1 to 3, **characterized in that** substantially the entire weight force of the sliding door leaf (2) is taken up by the two legs of both C-shaped, U-shaped, V-shaped, L-shaped guiding profiles of the two linear guides spaced parallel to each other (8a, 8b) and thus the sliding door leaf (2) protrudes freely oscillating or freely bearing in the opening of the construction during the sliding movement (11) and in closed position without a support receiving its weight or a tilting moment on the construction or the door frame or an opposite sliding door leaf (2) having contact in closed position.

5. Sliding door system according to one of the claims 1 to 4, **characterized in that** one of the two free side legs (17a, 18a, 17b, 18b) of each of the two C-shaped/U-shaped guiding profiles (10a, 10b) receives the weight force of the sliding door leaf (2).

6. Sliding door system according to one of the claims 1 to 5, **characterized in that** the base legs (16a, 16b) of each of the two C-shapedlU-shaped guiding profiles (10a, 10b) receives the weight force of the sliding door leaf (2).

7. Sliding door system according to one of the claims 1 to 6, **characterized in that** the sliding door system is mounted integrated in/on the construction in such a manner that the sliding direction (11) of the sliding door leaf (2) is approximately horizontal to the construction.

8. Sliding door system according to one of the claims 1 to 7, **characterized in that** a motor (5) with energy and control/regulation unit as well as a toothed belt (7) driven by this motor (5) that runs over deflection or tension rollers (6a, 6b) is placed on the profile bars (4).

9. Sliding door system according to one of the claims 1 to 8, **characterized in that** the sliding door leaf (2) is connected with the two guiding profiles (10a, 10b) of the linear guides (8a, 8b) over a transverse support (12).

10. Sliding door system according to one of the claims 3 to 9, **characterized in that** the transverse support (12) and the sliding door leaf (2) placed thereon are placed on a compact unit so that only the door leaf itself is at least in closed position outside the compact unit.

11. Sliding door system according to claim 10, **characterized in that** the door leaf projects on two, three or on all four sides over the outer dimensions of the compact unit.

12. Sliding door system according to one of the claims 1 to 11, **characterized in that** the sliding door leaf (2) can be driven manually and/or over a sliding door drive (5).

13. Sliding door system according to claim 12, **characterized in that** the transverse support (12) contains a driver pin (13) that is power transmitting coupled to a toothed belt (7), whereby the toothed belt (7) can be driven over the sliding door drive (5) and, if necessary, over an intercalated gear.

14. Sliding door system according to one of the claims 1 to 13, **characterized in that** both linear guides spaced parallel to each other (8a, 8b) as well as the transverse support (12) and also the sliding door drive (5) and its energy supply and control and regulation unit are accommodated on a rectangular or a square frame (3) made of profiles (4) or sheet metal parts, which components define together a compact unit (1).

15. Sliding door system according to one of the claims 1 to 14, **characterized in that** the profiles (4) of the frame (3) of the compact unit (1) are made of simple or double or multiple superimposed X-shaped aluminum profiled rods or of sheet metal parts made of aluminum or steel.

16. Sliding door system according to one of the claims 1 to 15, **characterized in that** the sliding door leaf (2) is made of at least two telescopic sliding door leaf parts.

## Revendications

1. Système de porte coulissante pour être disposé sur au moins un côté d'une ouverture de passage d'une construction contenant au moins un battant de porte coulissante (2) qui est guidé en étant déplaçable de manière linéaire dans des sens de coulissement (11) dans deux guides linéaires (8a, 8b) espacés parallèlement l'un de l'autre avec un profil de guidage en forme de C, d'U, de V, de L (10a, 10b), un montant (16b-18b) du profil de guidage en forme de C, d'U, de V, de L (10a, 10b) d'un des deux guides linéaires (8b) portant la force de poids du battant de porte coulissante (2), un montant (16a-18a) du profil de guidage (10a) de l'autre guide linéaire (8a) portant également la force pondérale du battant de porte coulissante (2),
**caractérisé en ce que** le profil de guidage (10a, 10b) est positionné par des paliers à recirculation de billes très résistants sur une tige de guidage (9a, 9b), lesquels composants définissent ensemble l'un des deux guidages linéaires (8a, 8b) espacés parallèlement l'un de l'autre, les deux profils de guidage en forme de C, d'U, de V, de L étant orientés de la même manière et que le système de porte coulissante comprend une unité compacte qui contient un cadre (3) en tiges de profil reliées l'une à l'autre de préférence de manière amovible, cadre (3) sur lequel sont placés les guides linéaires (8a, 8b).

2. Système de porte coulissante selon la revendication 1, **caractérisé en ce que** les deux guidages linéaires sont avantageusement identiques et sont configurés soit comme système à rail et galets, comme système coulissant sur rail ou comme système à rail et paliers à recirculation de billes.

3. Système de porte coulissante selon la revendication 1 ou 2, **caractérisé en ce que** le battant de la porte coulissante est placé sur un support transversal, lequel support transversal est guidé déplaçable par les guidages linéaires (8a, 8b).

4. Système de porte coulissante selon l'une des revendications 1 à 3, **caractérisé en ce que** substantiellement toute la force du poids du battant de la porte coulissante (2) est absorbée par les deux montants des deux profils de guidage en forme de C, d'U, de V, de L (10a, 10b) des deux guidages linéaires espacés parallèlement l'un de l'autre (8a, 8b) et le battant de porte coulissante (2) fait ainsi saillie en oscillant librement ou en appui librement dans l'ouverture de passage de l'ouvrage de construction pendant le mouvement de coulissement (11) et en position de fermeture sans appui qui reçoit son poids ou un couple de basculement sur la construction ou le dormant de la porte ou un battant de porte coulissante opposé (2) qui a contact en position de fermeture.

5. Système de porte coulissante selon l'une des revendications 1 à 4, **caractérisé en ce que** l'un des deux montants latéraux libres (17a, 18a, 17b, 18b) de chacun des deux profils de guidage en forme de C/d'U (10a, 10b) reçoit la force de poids du battant de porte coulissante (2).

6. Système de porte coulissante selon l'une des revendications 1 à 5, **caractérisé en ce que** les montants de base (16a, 16b) de chacun des deux profils de guidage en forme de C/d'U (10a, 10b) reçoit la force de poids du battant de porte coulissante (2).

7. Système de porte coulissante selon l'une des revendications 1 à 6, **caractérisé en ce que** le système de porte coulissante est monté en étant intégré dans/sur la construction de telle manière que le sens de coulissement (11) du battant de porte coulissante (2) est à peu près horizontal par rapport à la construction.

8. Système de porte coulissante selon l'une des revendications 1 à 7, **caractérisé en ce qu'**un moteur (5) avec une unité de commande et de réglage d'énergie ainsi qu'une courroie dentée (7) entraînée par ce moteur (5) qui passe par des galets de renvoi et de tension (6c) se trouve sur les barres profilées (4).

9. Système de porte coulissante selon l'une des revendications 1 à 8, **caractérisé en ce que** le battant de porte coulissante (2) est relié aux deux profils de guidage (10a, 10b) des guidages linéaires (8a, 8b) par un support transversal (12).

10. Système de porte coulissante selon l'une des revendications 3 à 9, **caractérisé en ce que** le support transversal (12) et le battant de porte coulissante (2) qui est placé dessus sont placés sur une unité compacte si bien que seul le battant de porte lui-même se trouve au moins en position de fermeture en dehors de l'unité compacte.

11. Système de porte coulissante selon la revendication 10, **caractérisé en ce que** le battant de porte se trouve sur deux, trois ou sur tous les quatre côtés au-delà des dimensions extérieures de l'unité compacte.

12. Système de porte coulissante selon l'une des revendications 1 à 11, **caractérisé en ce que** le battant de porte coulissante (2) peut être entraîné manuellement et/ou par un entraînement de porte coulissante (5).

13. Système de porte coulissante selon la revendication 12, **caractérisé en ce que** le support transversal (12) contient une broche d'entraînement (13) qui est couplé en transmettant la force à une courroie dentée (7), la courroie dentée (7) pouvant être entraînée par l'entraînement de porte coulissante (5) et, le cas échéant, par un engrenage intercalé.

14. Système de porte coulissante selon l'une des revendications 1 à 13, **caractérisé en ce que** les deux guidages linéaires (8a, 8b) espacés parallèlement l'un de l'autre ainsi que le support transversal (12) et également l'entraînement de porte coulissante (5) et son alimentation en énergie et l'électronique de commande et de réglage sont logés sur un cadre rectangulaire ou carré (3) constitué par des profilés (4) ou des parties en tôle, lesquels composants définissent ensemble une unité compacte (1).

15. Système de porte coulissante selon l'une des revendications 1 à 14, **caractérisé en ce que** les profils (4) du cadre (3) de l'unité compacte (1) sont constitués par des tiges de profil d'aluminium en forme de X simples ou doubles ou multiples superposées ou des parties en tôle d'aluminium ou d'acier.

16. Système de porte coulissante selon l'une des revendications 1 à 15, **caractérisé en ce que** le battant de porte coulissante (2) est constitué par au moins deux parties de battant de porte coulissantes télescopiques.
